# EUROPÄISCHE PATENTSCHRIFT

(11) **EP 1 094 224 B1**
(45) Veröffentlichungstag und Bekanntmachung des Hinweises auf die Patenterteilung: **03.12.2003**
(21) Anmeldenummer: 00120352.0
(22) Anmeldetag: 16.09.2000
(51) Int. Cl.: F04D 25/08, F04D 29/42, F04D 25/06

(54) **Radialgebläse**
Radial fan
Soufflante radiale

(30) Priorität: 19.10.1999 DE 19950245
(43) Veröffentlichungstag der Anmeldung: 25.04.2001
(73) Patentinhaber: ebm Werke GmbH & Co. KG, 74673 Mulfingen (DE)
(72) Erfinder: Streng, Gunter, Dipl.-Ing., 74575 Schrozberg (DE); Müller, Rainer, Dipl.-Ing., 74639 Zweiflingen-Pfahlbach (DE)
(74) Vertreter: Patentanwälte Dr. Solf & Zapf

(56) Entgegenhaltungen:
- EP-A- 0 408 221
- DE-A- 2 165 419
- DE-U- 8 532 903
- FR-A- 2 697 294
- GB-A- 2 140 085
- US-A- 2 830 752
- US-A- 5 141 397
- US-A- 5 474 422

## Beschreibung

Die vorliegende Erfindung betrifft ein Radialgebläse, bestehend aus einem Gebläsegehäuse und einer darin angeordneten, einen Elektromotor und ein um eine Rotationsachse rotierendes Lüfterrad aufweisenden Lüfterbaugruppe, wobei das Gebläsegehäuse - bezogen auf die Rotationsachse - mindestens eine axiale Lufteintrittsöffnung und eine radiale bzw. tangentiale Luftausblasöffnung aufweist.

Bei solchen Radialgebläsen sind unterschiedliche Möglichkeiten bekannt, die Lüfterbaugruppe innerhalb des Gebläsegehäuses zu montieren und dabei Anschlußleitungen des Elektromotors so nach außen zu führen, daß sie mit externen Versorgungsleitungen verbunden werden können.

Die EP 0 408 221 B1 bzw. die zugehörige DE 690 12 244 T2 beschreibt einen Radial- bzw. Zentrifugalventilator, bei dem die Lüfterbaugruppe von einer Stirnseite her in eine entsprechend große Montageöffnung des Gehäuses axial eingesetzt und dann über ein spezielles gesondertes Montageteil befestigt wird. Der als Gleichstrommotor ausgeführte Motor weist eine gedruckte Schaltplatte auf, von der aus offensichtlich die Anschlußleitungen axial durch das Montageteil nach außen geführt werden müssen. Aus dieser bekannten Ausgestaltung resultiert eine komplizierte und entsprechend zeitaufwendige Montage des Gebläses, wobei auch ein Durchfädeln von Anschlußleitungen durch bestimmte Öffnungen von Gebläse- und/oder Montageteilen erforderlich ist.

Ähnliches gilt auch für das aus der US-PS 2 830 752 bekannte Gebläse, bei dem die Lüfterbaugruppe über eine nichtrotierende, beidseitig vom Motor vorstehende Tragachse in sternartigen Trägerteilen des Gehäuses gehalten ist. Hierbei müssen die Anschlußleitungen ausgehend vom Motor sogar durch einen sehr engen axialen Kanal der Tragachse nach außen geführt werden. Um die Lüfterbaugruppe in das Gehäuse einsetzen zu können, ist wenigstens ein lösbarer Gehäusedeckel vorgesehen.

Die DE 41 40 129 A1 beschreibt ausschließlich ein Gebläsegehäuse bzw. ein Spiralgehäuse für einen Zentrifugallüfter, während über eine Lüfterbaugruppe und deren Anordnung und Halterung nichts offenbart ist. Dieses bekannte Gehäuse ist in einer zur Rotationsachse senkrechten (radialen), etwa mittigen Teilungsebene in zwei Gehäuseteile geteilt, die über Rastelemente lösbar verbunden sind.

Ein ganz ähnliches Gebläsegehäuse ist durch die FR-A- 2 697 294 und GB 2 140 085 A bekannt, wobei allerdings die Teilungsebene etwas aus der Mitte versetzt ist.

Schließlich wurde in der älteren Patentanmeldung DE 198 41 762 der Anmelderin ein Radialgebläse vorgeschlagen, dessen Gebläsegehäuse in zwei lösbar verbundene, die Lufteintrittsöffnung(en) und auch die Ausblasöffnung teilende Schalenteile unterteilt ist. Die Halterung der Lüfterbaugruppe erfolgt über zwei gesonderte Trägerteile, die im zusammengesetzten Montagezustand zwischen den Schalenteilen im Bereich der Lufteintrittsöffnungen gehalten sind.

Der vorliegenden Erfindung liegt die Aufgabe zugrunde, ein Radialgebläse zu schaffen, welches sich - insbesondere bei einer "fliegenden" Halterung der Lüfterbaugruppe auf nur einer Axialseite - durch einfache Konstruktion und Montage auszeichnet.

Erfindungsgemäß wird dies durch ein Radialgebläse mit den Merkmalen des Anspruchs 1 erreicht. Vorteilhafte Weiterbildungen der Erfindung sind in den abhängigen Ansprüchen enthalten.

Durch die erfindungsgemäße Ausgestaltung ist es möglich, die Lüfterbaugruppe auf besonders einfache Weise in die geöffneten bzw. voneinander getrennten Gehäuseteile einzusetzen und zu befestigen. Dabei brauchen die Motor-Anschlußleitungen nur in den einseitig, axial nach innen offenen Leitungskanal eingelegt zu werden, ohne daß ein Durchfädeln durch Öffnungen notwendig wäre. Da vorteilhafterweise auch das Anschlußgehäuse entsprechend der Teilungsebene des Gebläsegehäuses in zwei Teile geteilt ist, mündet der Leitungskanal direkt in den Innenraum des zugehörigen Anschlußgehäuseteils. Deshalb kann vorteilhafterweise der Elektromotor mit seinen Anschlußleitungen und vorzugsweise auch mit einem Steckverbinderteil vorkonfektioniert sein. Es braucht dann lediglich das Steckverbinderteil von innen her in eine entsprechende Montageöffnung des Anschlußgehäuseteils eingesetzt zu werden, wobei die Fixierung insbesondere durch Rastmittel erfolgt. Es kann dann unmittelbar der Anschluß eines äußeren Versorgungskabels über ein entsprechendes komplementäres Steckverbinderteil erfolgen. Jedes Gehäuseteil ist vorteilhafterweise mit dem zugehörigen Anschlußgehäuseteil einstückig ausgebildet, so daß auch eine wirtschaftliche Herstellung als Kunststoff-Formteile im Spritzgußverfahren möglich ist. Zur Verbindung der Gehäuseteile sind zweckmäßigerweise Rastmittel vorgesehen, wodurch auch das Verschließen bzw. Zusammenfügen der Teile schnell und einfach ist.

Anhand eines in der Zeichnung veranschaulichten, bevorzugten Ausführungsbeispiels soll die Erfindung genauer erläutert werden. Es zeigen:
- Fig. 1: eine Perspektivansicht eines erfindungsgemäßen Radialgebläses in seinem fertig montierten Zustand,
- Fig. 2: eine etwas verkleinerte perspektivische Explosionsdarstellung der wesentlichen Bestandteile des erfindungsgemäßen Radialgebläses,
- Fig. 3: eine Ansicht analog zu Fig. 2, jedoch aus einer anderen Blickrichtung,
- Fig. 4: eine Perspektivansicht auf die Innenseite des einen Gehäuseteils und
- Fig. 5: eine Perspektivansicht auf die Außenseite des anderen Gehäuseteils.

Ein erfindungsgemäßes Radialgebläse 1 besteht aus einem Gebläsegehäuse 2 und einer darin untergebrachten Lüfterbaugruppe 4 (s. auch Fig. 2 und 3). Das Gebläsegehäuse 2 ist bevorzugt als Spiralgehäuse mit einer spiralförmig verlaufenden Umfangswandung und zwei axialen Stirnwandungen ausgebildet. Dabei weist das Gebläsegehäuse 2 in der dargestellten Ausführung als doppelseitig saugendes Gebläse in den Stirnwandungen zwei axiale Lufteintrittsöffnungen 6, 8 sowie im Bereich der Umfangswandung eine radiale bzw. tangentiale Luftausblasöffnung 10 auf.

Gemäß Fig. 2 und 3 besteht die Lüfterbaugruppe 4 aus einem Elektromotor 12 und einem von diesem um eine Rotationsachse 14 rotationsangetriebenen Lüfterrad 16.

Das Gebläsegehäuse 2 ist in zwei lösbar miteinander verbundene Gehäuseteile 2a und 2b unterteilt, und zwar in einer zur Rotationsachse 14 senkrechten (radialen), insbesondere etwa mittigen und dadurch die Ausblasöffnung 10 etwa symmetrisch in zwei Öffnungsbereiche 10a und 10b teilenden Teilungsebene. Daraus ergibt sich, daß das eine, gesondert in Fig. 4 dargestellte Gehäuseteil 2a in seiner Stirnwandung die eine Lufteintrittsöffnung 6 aufweist und das andere, gesondert in Fig. 5 dargestellte Gehäuseteil 2b in dessen Stirnwandung die andere Lufteintrittsöffnung 8.

In der dargestellten, bevorzugten Ausführungsform ist die Lüfterbaugruppe 4 innerhalb des Gebläsegehäuses 2 "fliegend", d. h. nur auf einer Axialseite befestigt. Dazu weist das eine Gehäuseteil 2a im Bereich der Lufteintrittsöffnung 6 ein zentrisches, über speichenartige Tragelemente 18 gehaltenes, flanschartiges Trägerteil 20 auf, an dem die Lüfterbaugruppe 4 befestigt, insbesondere mit einem Motorflansch verschraubt wird. Wenigstens eines der Tragelemente - in den Zeichnungen mit 18a bezeichnet - ist als Leitungskanal 22 (siehe hierzu insbesondere Fig. 4) zur führenden und fixierenden Aufnahme von elektrischen Motor-Anschlußleitungen 24 (Fig. 2, 3) ausgebildet. Die Anschlußleitungen 24 sind zweckmäßigerweise zu einem Strang, Bündel oder Kabel zusammengefaßt. Der Leitungskanal 22 geht gemäß Fig. 4 von dem Trägerteil 20 aus, erstreckt sich durch das Tragelement 18a in radialer Richtung nach außen und geht dort in ein mit dem Gehäuseteil 2a außenseitig verbundenes Anschlußgehäuse 26 über. Dieses Anschlußgehäuse 26 ist vorzugsweise entsprechend der Teilungsebene des Gebläsegehäuses 2 in zwei Anschlußgehäuseteile 26a und 26b unterteilt. Das Anschlußgehäuse 26 ist mit dem Gebläsegehäuse 2 "einstückig" ausgebildet, was aufgrund der Gehäuseteilung bedeutet, daß jedes Gehäuseteil 2a bzw. 2b mit dem zugehörigen Anschlußgehäuseteil 26a bzw. 26b als einstückiges Formteil insbesondere aus Kunststoff ausgebildet ist. Gemäß Fig. 1 entspricht das Anschlußgehäuse 26 in axialer Richtung gesehen im Wesentlichen der Abmessung des Gebläsegehäuses 2; wie dargestellt ist das Anschlußgehäuse 26 lediglich geringfügig schmaler als das Gebläsegehäuse 2 ausgebildet. Dabei ist das Anschlußgehäuse 26 in einem an die Ausblasöffnung 10 angrenzenden Bereich der radialen, vorzugsweise spiralförmig gekrümmten Gehäuse-Umfangswandung 28 angeordnet, die entsprechend der Teilung des Gebläsegehäuses 2 ebenfalls in zwei axial aneinander angrenzende Wandungsabschnitte unterteilt ist.

Wie sich weiterhin aus Fig. 4 ergibt, endet das den Leitungskanal 22 bildende Tragelement 18a mit seinem radial äußeren Ende im Bereich einer unmittelbar in das Anschlußgehäuse 26 bzw. das Anschlußgehäuseteil 26a mündenden Wandungsöffnung 30 der Gehäusewandung 28. Bezogen auf das Gehäuseteil 2a ist die Wandungsöffnung 30 in Richtung der Gehäuse-Teilungsebene randoffen ausgebildet. Hierdurch sind vorteilhafterweise die Motor-Anschlußleitungen 24 ohne jegliches Durchfädeln durch Lochöffnungen oder dergleichen lediglich in axialer Richtung in den Leitungskanal 22 und durch die Wandungsöffnung 30 in das Anschlußgehäuseteil 26a einführbar bzw. einlegbar. Das den Leitungskanal 22 bildende Tragelement 18a weist dazu einen im Wesentlichen U-förmigen, axial zum Gehäuse-Inneren hin offenen Querschnitt auf. Zusätzlich können mit Vorteil Mittel zum Fixieren der Anschlußleitungen 24 innerhalb des Leitungskanals 22 vorgesehen sein. Dabei kann es sich um klammerartige Befestigungselemente handeln (nicht dargestellt). Außerdem können Mittel zum zumindest abschnittsweisen Verschließen der offenen Seite des Leitungskanals 22 vorgesehen sein. Als Beispiel dafür ist in Fig. 3 ein Verschlußelement 32 dargestellt, welches beispielsweise über eine Nut-/Federverbindung zum Verschließen des Leitungskanals 22 mit dem Tragelement 18a verbunden werden kann. Diese Maßnahme ist insbesondere zur Vermeidung oder Reduzierung von Luftströmungsgeräuschen vorteilhaft. In diesem Zusammenhang sei erwähnt, daß aus den gleichen Gründen (Reduzierung des Luftgeräusches) die Tragelemente 18, 18a wie dargestellt bogenförmig verlaufen können, und die Lufteintrittsöffnungen 6, 8 im Bereich ihres äußeren Öffnungsrandes düsenartig ausgeformt sind.

Gemäß Fig. 2 und 3 sind die Anschlußleitungen 24 bereits vorkonfektioniert und mit einem elektrischen Verbinderelement 34, insbesondere Steckverbinderelement, verbunden. Dabei handelt es sich um mehrere in einem gemeinsamen Kontaktgehäuse angeordnete elektrische Kontaktelemente, insbesondere Steckkontaktelemente, beispielsweise Stecker oder Buchsen. Dabei weist das Anschlußgehäuse 26 bzw. das Anschlußgehäuseteil 26a in einer insbesondere in axiale Richtung weisenden Wandung eine Montageöffnung 36 zum halternden Einsetzen des Verbinderelementes 34 auf. Das Verbinderelement 34 wird von innen her in die Montageöffnung 36 eingesetzt und darin lösbar über Rastmittel derart gehalten, daß gemäß Fig. 1 von der Gehäuse-Außenseite her ein nicht dargestelltes, komplementäres, mit einem externen Anschlußkabel verbundenes Gegenverbinderelement angeschlossen, insbesondere gesteckt werden kann.

Das eine, mit dem Anschlußgehäuseteil 26a einstückig verbundene Gehäuseteil 2a ist mit dem anderen, mit dem Anschlußgehäuseteil 26b einstückigen Gehäuseteil 2b zweckmäßigerweise über Rastmittel 38 verbunden, wobei es sich insbesondere um schnappbare, lösbare Formschlußverbindungen handelt, die im Bereich der Teilungsebene an die jeweiligen Gehäusewandungen angeformt sind.

Gemäß Fig. 4 weist das Trägerteil 20 vorteilhafterweise mehrere axiale Öffnungen 40 auf, durch die hindurch die Oberfläche des Motorflansches durch die geförderte Luft gekühlt wird. Dies ist vor allem dann von Vorteil, wenn es sich um einen Motor mit elektronischer Kommutierung handelt und die elektronischen Bauelemente in diesem Bereich angeordnet sind. Die dort entstehende Wärme kann dann wirkungsvoll abgeführt werden. Im dargestellten Beispiel besteht das Trägerteil 20 aus einem zentrischen, vorzugsweise kreisförmigen Mittelteil 42, einem das Mittelteil 42 konzentrisch mit radialem Abstand umschließenden, einstückig mit den speichenartigen Tragelementen 18, 18a verbundenen Ringteil 44 sowie aus mehreren das Mittelteil 42 mit dem Ringteil 44 verbindenden, speichenartigen Streben 46. Insbesondere im Bereich der Streben 46 sind Befestigungslöcher für die Schraubbefestigung des Motorflansches gebildet. Der Ringteil 44 des Trägerteils 20 weist vorteilhafterweise einen axial nach innen zur Lüfterbaugruppe 4 ragenden Ringsteg 48 auf, der einen Außenrand des Motorflansches des Elektromotors 12 umfaßt. Der Ringsteg 48 weist im Anfangsbereich des Leitungskanals 22 eine entsprechende Unterbrechung bzw. Öffnung auf (siehe insbesondere Fig. 4), um auch hier die Anschlußleitungen 24 einlegen zu können.

Das Anschlußgehäuse 26 kann - zusätzlich zu dem Verbinderelement 34 - weitere, nicht dargestellte Bauteile aufnehmen, beispielsweise mindestens einen Kondensator - und/oder Sicherungselement.

Unter Bezug auf Fig. 4 sei noch bemerkt, daß auch die übrigen speichenartigen Tragelemente 18 vorzugsweise einen axial nach innen offenen, U-förmigen Querschnitt aufweisen, wobei aber aus Stabilitätsgründen innen Versteifungsstege insbesondere nach Art eines Dreieck-Fachwerks eingeformt sind (siehe Stabilität bei geringem Gewicht).

Durch die Erfindung werden wesentliche Vorteile erreicht. Das erfindungsgemäße Radialgebläse 1 ist sehr preiswert und wirtschaftlich herstellbar und montierbar. Die Gehäuseteile 2a, 2b zusammen mit den Anschlußgehäuseteilen 26a, 26b werden im Kunststoff-Spritzgießverfahren geformt. Die fertig vormontierte Lüfterbaugruppe 4 wird im geöffneten bzw. getrennten Zustand der Gehäuseteile mit dem einen Gehäuseteil 2a, d. h. mit dem Trägerteil 20 verbunden. Dabei werden die Anschlußleitungen 24 in den Leitungskanal 22 eingelegt und durch die Wandungsöffnung 30 mit dem Verbinderelement 34 in das Anschlußgehäuse 26 eingeführt. Das Verbinderelement 34 wird in die Montageöffnung 36 eingesetzt und verrastet. Gegebenenfalls werden die Anschlußleitungen 24 durch Fixiermittel fixiert, was manuell möglich ist, indem durch die Lufteintrittsöffnung 6 hindurch das Tragelement 18a hintergriffen wird. Es brauchen dann nur noch die Gehäuseteile 2a, 2b zusammengefügt und verrastet zu werden.

Die Erfindung ist nicht auf die dargestellten und beschriebenen Ausführungsbeispiele beschränkt, sondern umfaßt auch alle im Sinne der Erfindung gleichwirkenden Ausführungen, beispielsweise auch eine beidseitige axiale Befestigung der Lüfterbaugruppe 4. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmalen definiert sein. Dies bedeutet, daß grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Radialgebläse (1), bestehend aus einem Gebläsegehäuse (2) und einer darin angeordneten, einen Elektromotor (12) und ein um eine Rotationsachse (14) rotierendes Lüfterrad (16) aufweisenden Lüfterbaugruppe (4) , wobei das Gebläsegehäuse (2) mindestens eine axiale Lufteintrittsöffnung (6, 8) und eine radiale bzw. tangentiale Luftausblasöffnung (10) aufweist und in zwei lösbar verbundene Gehäuseteile (2a, 2b) unterteilt ist, **dadurch gekennzeichnet, daß** das Gebläsegehäuse im Bereich der Lufteintrittsöffnung (6) ein über speichenartige Tragelemente (18, 18a) gehaltenes Trägerteil (20) für die Lüfterbaugruppe (4) aufweist, und wobei wenigstens eines der Tragelemente (18a) als Leitungskanal (22) zur Aufnahme von elektrischen Motor-Anschlußleitungen (24) ausgebildet ist und der Leitungskanal (22) an dem zugehörigen Gehäuseteil (2a) in ein damit außenseitig verbundenes Anschlußgehäuse (26) übergeht.

2. Radialgebläse nach Anspruch 1,
**dadurch gekennzeichnet, daß** das Gebläsegehäuse (2) in einer zur Rotationsachse (14) senkrechten, insbesondere etwa mittigen und dadurch die Ausblasöffnung (10) etwa symmetrisch teilenden Teilungsebene in die zwei Gehäuseteile (2a, 2b) unterteilt ist.

3. Radialgebläse nach Anspruch 1 oder 2,
**dadurch gekennzeichnet, daß** das Anschlußgehäuse (26) entsprechend der Teilungsebene des Gebläsegehäuses (2) in zwei Anschlußgehäuseteile (26a, 26b) unterteilt ist.

4. Radialgebläse nach einem der Ansprüche 1 bis 3,
**dadurch gekennzeichnet, daß** das Anschlußgehäuse (26) in axialer Richtung gesehen der Abmessung des Gebläsegehäuses (2) etwa entspricht.

5. Radialgebläse nach einem der Ansprüche 1 bis 4,
**dadurch gekennzeichnet, daß** das Anschlußgehäuse (26) in einem an die Ausblasöffnung (10) angrenzenden Bereich einer radialen, insbesondere spiralförmig gekrümmten Gehäusewandung (28) angeordnet ist.

6. Radialgebläse nach einem der Ansprüche 1 bis 5,
**dadurch gekennzeichnet, daß** das Anschlußgehäuse (26) materialeinheitlich mit dem Gebläsegehäuse (2) geformt ist, und zwar vorzugsweise aus Kunststoff.

7. Radialgebläse nach einem der Ansprüche 1 bis 6,
**dadurch gekennzeichnet, daß** das den Leitungskanal (22) bildende Tragelement (18a) mit seinem radial äußeren Ende im Bereich einer in das Anschlußgehäuse (26) mündenden Wandungsöffnung (30) der Gehäusewandung (28) endet.

8. Radialgebläse nach einem der Ansprüche 1 bis 7,
**dadurch gekennzeichnet, daß** das den Leitungskanal (22) bildende Tragelement (18a) dazu einen im Wesentlichen U-förmigen, axial zum Gehäuse-Inneren offenen Querschnitt aufweist.

9. Radialgebläse nach einem der Ansprüche 1 bis 8,
**gekennzeichnet durch** Mittel zum Fixieren der Anschlußleitungen (24) innerhalb des Leitungskanals (22) und/oder **durch** Mittel (32) zum zumindest abschnittsweisen Verschließen der offenen Seite des Leitungskanals.

10. Radialgebläse nach einem der Ansprüche 1 bis 9,
**dadurch gekennzeichnet, daß** das Anschlußgehäuse (26) in einer insbesondere in axialer Richtung weisenden Wandung eine Montageöffnung (36) zur halternden Aufnahme eines mit den zum Elektromotor (12) führenden Anschlußleitungen (24) verbundenen, elektrischen Verbinderelementes (34), insbesondere Steckverbinderelementes, aufweist.

11. Radialgebläse nach Anspruch 10,
**dadurch gekennzeichnet, daß** das Verbinderelement (34) in der Montageöffnung (36) lösbar über Rastmittel gehalten ist.

12. Radialgebläse nach einem der Ansprüche 1 bis 11,
**gekennzeichnet durch** eine doppelseitig saugende Ausführung, wobei das Gebläsegehäuse (2) zwei gegenüberliegende axiale Lufteintrittsöffnungen (6, 8) aufweist.

13. Radialgebläse nach Anspruch 12,
**dadurch gekennzeichnet, daß** die Lüfterbaugruppe (4) nur auf einer Axialseite an dem Trägerteil (20) gehalten ist.

14. Radialgebläse nach einem der Ansprüche 1 bis 13,
**dadurch gekennzeichnet, daß** die Gehäuseteile (2a, 2b) und gegebenenfalls die Anschlußgehäuseteile (26a, 26b) über Rastmittel (38) verbunden sind.

15. Radialgebläse nach einem der Ansprüche 1 bis 14,
**dadurch gekennzeichnet, daß** das Trägerteil (20) mehrere axiale Öffnungen (40) aufweist und dazu insbesondere aus einem zentrischen, vorzugsweise kreisförmigen Mittelteil (42), einem das Mittelteil (42) konzentrisch mit radialem Abstand umschließenden, mit den speichenartigen Tragelementen (18, 18a) verbundenen Ringteil (44) sowie aus mehreren das Mittelteil (42) mit dem Ringteil (44) verbindenden, speichenartigen Streben (46) besteht.

16. Radialgebläse nach einem der Ansprüche 1 bis 15,
**dadurch gekennzeichnet, daß** das Trägerteil (20) mit einem axial nach innen zur Lüfterbaugruppe (4) weisenden Ringsteg (48) einen Außenrand eines Motorflansches des Elektromotors (12) umfasst, wobei der Elektromotor (12) bzw. der Motorflansch mit dem Trägerteil (20) insbesondere verschraubt ist.

17. Radialgebläse nach einem der Ansprüche 1 bis 16,
**dadurch gekennzeichnet, daß** in dem Anschlußgehäuse (26) zusätzliche Bauteile, beispielsweise mindestens ein Kondensator- und/oder Sicherungselement, untergebracht bzw. unterbringbar sind.

## Claims

1. Radial fan (1) comprising a fan housing (2) and arranged therein an impeller assembly (4) with an electric motor (12) and an impeller wheel (16) rotating about a rotation axis (14), where the fan housing (2) has at least one axial air inlet opening (6, 8) and one radial or tangential air outlet opening (10) and is divided into two separably connected housing parts (2a, 2b), **characterised in that** the fan housing in the area of the air inlet opening (6) has for the impeller assembly (4) a carrier part (20) held via spoke-like supporting elements (18, 18a), and where at least one of the supporting elements (18a) is formed as a cable duct (22) to hold electrical motor connection lines (24), and the cable duct (22) at the associated housing part (2a) transforms into a connection housing (26) connected with said housing part on the outside.

2. Radial fan according to claim 1, **characterised in that** the fan housing (2) is divided into the two housing parts (2a, 2b) in a plane of osculation running vertical to the rotation axis (14), in particular approximately centrally and hence dividing the fan outlet opening (10) approximately symmetrically.

3. Radial fan according to claim 1 or 2, **characterised in that** the connection housing (26) is divided corresponding to the plane of osculation of the fan housing (2) into two connection housing parts (26a, 26b).

4. Radial fan according to any of claims 1 to 3, **characterised in that** the connection housing (26) viewed in the axial direction corresponds approximately to the dimension of the fan housing (2).

5. Radial fan according to any of claims 1 to 4, **characterised in that** the connection housing (26) is arranged in an area, adjacent to the outlet opening (10), of a radial, in particular spirally curved housing wall (28).

6. Radial fan according to any of claims 1 to 5, **characterised in that** the connection housing (26) is formed of the same material as the fan housing (2), preferably of plastic.

7. Radial fan according to any of claims 1 to 6, **characterised in that** the supporting element (18a) forming the cable duct (22) terminates with its radial outer end in the area of a wall opening (30) of the housing wall (28) opening into the connection housing (26).

8. Radial fan according to any of claims 1 to 7, **characterised in that** the supporting element (18a) forming the cable duct (22) has an essentially U-shaped cross-section open axially to the inside of the housing.

9. Radial fan according to any of claims 1 to 8, **characterised in that** it has means for fixing the connection lines (24) inside the cable duct (22) and/or means (32) for at least sectional closure of the open side of the cable duct.

10. Radial fan according to any of claims 1 to 9, **characterised in that** the connection housing (26), in a wall pointing in particular in the axial direction, has a mounting opening (36) for receiving by holding an electrical connector element (34), in particular a plug connector element, connected with the connection lines (24) leading to the electric motor (12).

11. Radial fan according to claim 10, **characterised in that** the connector element (34) is held in the mounting opening (36) detachably via engagement means.

12. Radial fan according to any of claims 1 to 11, **characterised by** a double-sided suction design where the fan housing (2) has two opposing axial air inlet openings (6, 8).

13. Radial fan according to claim 12, **characterised in that** the impeller assembly (4) is held only on one axial side on the carrier part (20).

14. Radial fan according to any of claims 1 to 13, **characterised in that** the housing parts (2a, 2b) and where applicable the connection housing parts (26a, 26b) are connected via engagement means (38).

15. Radial fan according to any of claims 1 to 14, **characterised in that** the carrier part (20) has several axial openings (40) and for this in particular comprises a central, preferably circular centre part (42), a ring part (44) enclosing the centre part (42) concentrically with radial spacing and connected with the spoke-like supporting elements (18, 18a), and several spoke-like webs (46) connecting the centre part (42) with the ring part (44).

16. Radial fan according to any of claims 1 to 15, **characterised in that** the carrier part (20) with a ring web (48) pointing axially inwards towards the impeller assembly (4) surrounds an outer edge of a motor flange of the electric motor (12), where the electric motor (12) or motor flange is in particular screwed to the carrier part (20).

17. Radial fan according to any of claims 1 to 16, **characterised in that** in the connection housing (26) are or can be arranged additional components, for example at least one condenser and/or securing element.

## Revendications

1. Ventilateur radial (1) composé d'une enveloppe de ventilateur (2) et d'un sous-ensemble de ventilateur (4) disposé à l'intérieur, et qui comprend un moteur électrique (12) et une roue de ventilateur (16) qui tourne autour d'un axe de rotation (14), l'enveloppe de ventilateur (2) présentant au moins une ouverture d'entrée d'air axiale (6, 8) et une ouverture de sortie d'air (10) radiale ou tangentielle, et étant divisée en deux parties d'enveloppe (2a, 2b) qui sont assemblées de façon séparable, **caractérisé en ce que** l'enveloppe de ventilateur présente, dans la région de l'ouverture d'entrée d'air (6), une partie porteuse (20) destinée au sous-ensemble de ventilateur (4), qui est tenue par l'intermédiaire d'éléments porteurs (18, 18a) en forme de rayons, au moins l'un des éléments porteurs (18a) constituant un conduit de câbles (22) destiné à loger des câbles électriques (24) de raccordement du moteur, et le conduit de câbles (22) se terminant, le long de la partie correspondante (2a) de l'enveloppe, par un boîtier de raccordement (26) assemblé extérieurement à cette partie.

2. Ventilateur radial selon la revendication 1,
**caractérisé en ce que** l'enveloppe de ventilateur (2) est divisée en les deux parties d'enveloppe (2a, 2b) dans un plan de joint perpendiculaire à l'axe de rotation (14), en particulier à peu près central et qui divise donc l'ouverture de sortie (10) à peu près symétriquement.

3. Ventilateur radial selon la revendication 1 ou 2,
**caractérisé en ce que** le boîtier de raccordement (26) est divisé en deux parties de boîtier de raccordement (26a, 26b) selon le plan de joint de l'enveloppe de ventilateur (2).

4. Ventilateur radial selon une des revendications 1 à 3,
**caractérisé en ce que** le boîtier de raccordement (26) correspond à peu près à la dimension de l'enveloppe de ventilateur (2), vue dans la direction axiale.

5. Ventilateur radial selon l'une des revendications 1 à 4,
**caractérisé en ce que** le boîtier de raccordement (26) est disposé dans une région, adjacente à l'ouverture de sortie (10), d'une paroi (28) de l'enveloppe qui est radiale, en particulier incurvée en spirale.

6. Ventilateur radial selon l'une des revendications 1 à 5,
**caractérisé en ce que** le boîtier de raccordement (26) est venu de matière avec l'enveloppe de ventilateur (2) et de préférence fait de matière plastique.

7. Ventilateur radial selon l'une des revendications 1 à 6,
**caractérisé en ce que** l'élément porteur (18a) qui forme le conduit de câbles (22) se termine, à son extrémité radialement extérieure, dans la région d'une ouverture (30) de la paroi (28) de l'enveloppe qui débouche dans le boîtier de raccordement (26).

8. Ventilateur radial selon l'une des revendications 1 à 7,
**caractérisé en ce que** l'élément porteur (18a) qui forme le conduit de câbles (22) présente à cet effet une section sensiblement en forme de U, qui s'ouvre axialement sur l'intérieur de l'enveloppe.

9. Ventilateur radial selon l'une des revendications 1 à 8,
**caractérisé par** des moyens destinés à immobiliser les câbles de raccordement (24) à l'intérieur du conduit de câbles (22) et/ou par des moyens (32) destinés à fermer au moins par endroits le côté ouvert du conduit de câbles.

10. Ventilateur radial selon l'une des revendications 1 à 9,
**caractérisé en ce que** le boîtier de raccordement (26) présente, dans une paroi qui pointe en particulier dans la direction axiale, une ouverture de montage (36) destinée à recevoir et tenir un élément de connecteur électrique (34), en particulier un élément de connecteur à broches qui est relié aux câbles de raccordement (24) qui mènent au moteur électrique (12).

11. Ventilateur radial selon la revendication 10,
**caractérisé en ce que** l'élément de connecteur (34) est tenu dans l'ouverture de montage (36) de façon démontable par des moyens à encliquetage.

12. Ventilateur radial selon l'une des revendications 1 à 11,
**caractérisé par** une réalisation qui aspire par deux côtés, l'enveloppe de ventilateur (2) présentant deux ouvertures d'entrée d'air (6, 8) axiales et opposées.

13. Ventilateur radial selon la revendication 12,
**caractérisé en ce que** le sous-ensemble de ventilateur (4) est tenu à la partie porteuse (20) exclusivement sur un côté axial.

14. Ventilateur radial selon l'une des revendications 1 à 13,
**caractérisé en ce que** les parties (2a, 2b) de l'enveloppe et éventuellement les parties (26a, 26b) du boîtier de raccordement sont réunies par des moyens à encliquetage (38).

15. Ventilateur radial selon l'une des revendications 1 à 14,
**caractérisé en ce que** la partie porteuse (20) présente plusieurs ouvertures axiales (40) et, pour cela, est composée en particulier d'une partie médiane (42) centrale, de préférence circulaire, d'une partie annulaire (44) reliée aux éléments porteurs (18, 18a) en forme de rayons et qui entoure concentriquement la partie médiane (42) à un certain écartement radial, ainsi que de plusieurs entretoises (46) en forme de rayons qui relient la partie médiane (42) à la partie annulaire (44).

16. Ventilateur radial selon l'une des revendications 1 à 15,
**caractérisé en ce que** la partie porteuse (20) entoure, par une nervure annulaire (48) qui pointe axialement vers l'intérieur, vers le sous-ensemble ventilateur (4), un bord extérieur d'un flasque du moteur électrique (12), le moteur électrique (12) ou le flasque de moteur étant en particulier boulonné à la partie porteuse (20).

17. Ventilateur radial selon l'une des revendications 1 à 16,
**caractérisé en ce que**, dans le boîtier de raccordement (26), sont logés ou peuvent être logés des éléments additionnels, par exemple, au moins un condensateur et/ou un fusible.
